# EUROPÄISCHE PATENTSCHRIFT

(11) **EP 0 687 859 B1**
(45) Veröffentlichungstag und Bekanntmachung des Hinweises auf die Patenterteilung: **14.03.2001**
(21) Anmeldenummer: 95108886.3
(22) Anmeldetag: 09.06.1995
(51) Int. Cl.: F23D 14/42

(54) **Schneidbrenner**
Cutting torch
Torche de coupage

(30) Priorität: 16.06.1994 DE 4420935
(43) Veröffentlichungstag der Anmeldung: 20.12.1995
(73) Patentinhaber: Messer Griesheim Schweisstechnik GmbH + Co., 64823 Gross-Umstadt (DE)
(72) Erfinder: Agel, Manfred, D-60318 Frankfurt (DE); Gollwitz, Karl, D-63329 Egelsbach (DE); Sonnenborn, Klaus, D-65933 Frankfurt (DE)
(74) Vertreter: Berdux, Klaus, Dipl.-Ing.

(56) Entgegenhaltungen:
- DE-A- 3 527 955
- DE-A- 4 143 144
- DE-A- 4 235 856

## Beschreibung

Die Erfindung betrifft einen Schneidbrenner nach Anspruch 1.

Mit thermischen Bearbeitungswerkzeugen, insbesondere mit Schneidbrennern, werden aus großflächigen Blechen einzelne Werkstücke ausgeschnitten, wobei der Schneidvorgang mit einer Brenngas-Heizsauerstoffflamme und einem Schneidsauerstoffstrahl ausgeführt wird. Mit der Brenngas-Heizsauerstoffflamme des Schneidbrenners wird das Werkstück auf seine Zündtemperatur, die unter dem Schmelzpunkt liegt, vorgewärmt. Durch Öffnen eines Ventiles wird Sauerstoff unter Druck zugeführt, worauf der Werkstoff verbrennt.

Das Brenngas-Heizsauerstoffgemisch und der Schneidsauerstoffstrahl werden an Ventilen desSchneidbrenners eingestellt. Bei der normalen Einstellung des Brenngas-Heizsauerstoffgemisches werden Brenngas (z.B. Acetylen) und Sauerstoff im Verhältnis 1:1 gemischt. Im Injektor wird das Brenngas durch den strömenden Heizsauerstoff angesaugt und vermischt sich in der Mischdüse und der Brenngas-Heizsauerstoffzuleitung. Dieses Gasgemisch verbrennt nach dem Zünden an der Brennschneiddüse als Flamme.

Zum Zünden des Brenngas-Heizsauerstoffgemisches haben sich innerhalb des Schneidbrenners angeordnete Zündeinrichtungen als vorteilhaft herausgestellt, da diese weniger verschmutzen und sich auch mit diesen Innenzündbrennem gegenüber sogenannten Außenzündbrennern keinerlei Kollisionsgefahren mit Werkstücken bzw. Werkstückvorrichtungen ergeben.

Es sind eine Vielzahl von Innenzündeinrichtungen bekannt geworden, die jeweils spezifische Vor- und Nachteile aufweisen.

Derartige Schneidbrenner-Innenzündeinrichtungen sind beispielsweise in der DE-A-35 16 511 und in der US-A-3 255 803 beschrieben. Bei dem aus der US-A-3 255 803 bekannten Schneidbrenner strömt das Zündgas über eine Querbohrung von dem Heizkanal in den Schneidsauerstoff und wird hier über eine Zündeinrichtung gezündet. Die Nachteile, die mit einer derartigen Querbohrung verbunden sind, nämlich Überschlag der Zündflamme in den Heizkanal und einseitige Beeinflußung der Heizflamme bei strömenden Schneidsauerstoff, sollen nach der DE-A- 35 16 511 durch eine in der Querbohrung angeordnete Gewindeschraube verhindert werden.

Der Vorteil dieser Innenzündeinrichtungen besteht darin, daß dem Schneidbrenner das Zündgas bereits als ein vorgemischtes Brenngas-Heizsauerstoffgemisch entnommen wird und keine aufwendigen Regeleinrichtungen für das Zündgas erforderlich sind. Es wäre jedoch wünschenswert, wenn keine unmittelbare Verbindung zwischen den Heizkanälen und dem Schneidsauerstoffkanal der Düse vorhanden wäre, da insbesondere bei geringen Mischgasdrücken die Beeinflußung durch den Schneidsauerstoff zum Erlöschen der Heizflamme führen kann und Flammenrückschläge in den Heizkanal nicht ausgeschlossen werden können.

Der Erfindung liegt daher die Aufgabe zugrunde, einen Schneidbrenner zu schaffen, bei dem das dem Brenngas-Heizsauerstoffgemisch entnommene Zündgas so in die Schneidsauerstoffzuleitung geleitet wird, daß eine Beeinflußung des Brenngas-Heizsauerstoffgemisches durch den Schneidsauerstoff oder die Zündflamme sicher ausgeschlossen werden kann.

Diese Aufgabe wird erfindungsgemäß durch einen Schneidbrenner mit den Merkmalen von Anspruch 1 gelöst. Vorteilhafte Weiterbildungen der Erfindung sind in den Unteransprüchen angegeben.

Gemäß der Erfindung ist an dem Verteilerkanal für die Heizkanäle der Schneiddüse eine Zündgasleitung angeschlossen, über die das vorgemischte Brenngas-Heizsauerstoffgemisch als Zündgas entnommen und zu der Schneidsauerstoffzuleitung geleitet wird. Dabei steht an der Entnahmestelle des zündfähigen Zündgases bei einem Flammenrückschlag in die Schneiddüse kein Zündgas mehr an, weil die Verbrennung des Brenngas-Heizsauerstoff-Gemisches in der durchmessergrößeren Brenngas-Heizsauerstoff-Gemischzuleitung stattfindet und somit kein Zündgas mehr zur Verfügung steht, das bei unkontrollierter Verbrennung im Zündsystem zu Beschädigungen führen könnte. Durch die in der Zündgasleitung angeordnete Armatur kann die Zündgasleitung geöffnet oder geschlossen werden. Somit ist die Verbindung zwischen dem Verteilerkanal und der Schneidsauerstoffzuleitung nur während des Zündvorganges geöffnet. Hierdurch kann der Schneidsauerstoff nicht in die Heizkanäle strömen und die Heizflamme beeinflussen. Vorteilhaft läßt sich das Zündgasgemisch durch ein Einstellventil auf jeden Schneidbrenner und auf jede Schneiddüse separat einregulieren, so daß Toleranzen z. B. in der Zündgasleitung oder den Einstellarmaturen für Brenngas und Heizsauerstoff, bzw. der Einstellung der Heizgase ausgeglichen werden können. Zur Geräuschminimierung kann das Zündgasvolumen an die jeweilige Schneiddüse angepaßt werden.

Durch die Entnahme des Zündgases aus dem Verteilerkanal kann der Schneidbrenner bei Brenngasdrücken ab 0,2 bar betrieben werden, weil der im Verteilerkanal sich aufbauende Staudruck unabhängig von den Eingangsdrücken der Heizgase einen nahezu konstanten Wert aufweist, der ausreicht, daß das Zündgas mit erforderlichem Druck an dem einer Flammensperre nachgeschalteten Einstellventil ansteht und damit regelbar ist.

Der Schneidbrenner nach der Erfindung ist in hohem Maße sicher, da Flammenrückschläge der Zündflamme aufgrund der in der Zündgasleitung angeordneten Flammensperren nicht zu Flammenrückschlägen in den Verteilerkanal und Brenngas-Heizsauerstoff-Gemischzuleitung führen.

Die Zündeinrichtung des Schneidbrenners ist einfach der Schneidbrenner der Brenngasart entsprechend ausgelegt ist und zu handhaben und wartungsarm und erfordert keine aufwendige Steuerung. Hinzu kommt, daß der Schneidbrenner ohne bauliche Änderung mit allen Brenngasen betrieben werden kann, weil das Zündgasgemisch der vorher im richtigen Verhältnis einregulierten Heizflamme entnommen und mengenmäßig über ein Einstellventil der Brennschneiddüse angepasst werden kann.

Ein Ausführungsbeispiel der Erfindung ist in der Zeichnung dargestellt und wird im folgendem näher beschrieben.

Es zeigen
Fig. 1 eine schematische Teilschnittdarstellung des erfindungsgemäßen Schneidbrenners, bei dem aus Übersichtlichkeitsgründen die Brenngas-Heizsauerstoff-Gemischzuleitung im Brennerkörper nicht eingezeichnet ist.
Fig. 2 eine vergrößerte Darstellung des Brennerkopfes im Schnitt.

In Figur 1 ist im Teilschnitt ein Schneidbrenner 10 dargestellt, der im wesentlichen aus einem Ventilkörper 11, einem Brennerkopf 12, einem Injektor mit Gasgemischführender Leitung und einem den Brennerkopf 12 mit dem Ventilkörper 11 verbindenden Führungsrohr 13 besteht. An dem Brennerkopf 12 wird eine nicht dargestellte Düse befestigt. Die Düse ist vorzugsweise zweiteilige und als Schlitzdüse ausgebildet. Die Heizdüse wird hierbei mittels einem an ihrem oberen Ende ausgebildeten Außengewinde in das Innengewinde 14 (Fig. 2) und die Schneiddüse in das Innengewinde 15 des Brennerkopfes 12 eingeschraubt.

Selbstverständlich ist es auch möglich, die Heizdüse und die Schneiddüse einteilig auszubilden, oder mittels einer nicht näher dargestellten Druckschraube am Brennerkopf 12 zu befestigen.

Der in der Mitte der Schneiddüse angeordnete Schneidkanal steht mit der Schneidsauerstoffzuleitung 16 des Brennerkopfes 12 in Verbindung. Die Schneidsauerstoffzuleitung 16 erstreckt sich über das Schneidsauerstoffrohr 17 bis in den Ventilkörper 11. Über eine in dem Ventilkörper 11 verlaufende nicht näher dargestellte Verbindungsbohrung ist die Schneiddüse mittels Anschluß 18 an die Schneidsauerstoffversorgungsquelle 19 angeschlossen. In der Schneidsauerstoffzuleitung 16 ist in Strömungsrichtung vor dem Anschlußstutzen 18 eine Rückströmsicherung mit Flamensperre 20 und ein Einstellventil 21 angeordnet, mit dem der Schneidsauerstoff eingestellt wird.

Der nicht näher dargestellte Schneidkanal der Schneiddüse, der Schneidsauerstoffkanal 16 und das Schneidsauerstoffrohr 17 sowie die nicht näher dargestellte Verbindungsbohrung zu dem Gewindestutzen 18 sind vorzugsweise innerhalb des Schneidbrenners 10 geradlinig ausgebildet und ermöglichen so vorteilhaft die Anordnung eines Sensors zur Flammenüberwachung im Schneidsauerstoffrohr / -kanal.

Die nicht dargestellte Heizdüse ist über die Brenngas-Heizsauerstoff-Gemischzuleitung 23 (Fig. 2) mit dem im Ventilkörper 11 angeordneten Injektor verbunden. Der nicht dargestellte Injektor ist über Anschlußstutzen 22, 26 für das Brenngas und den Heizsauerstoff, Einstellventile 43, 44 und Rückströmsicherungen 27 mit Flammensperrung, 8 mit Flammensperren mit den Brenngas- und Heizsauerstoffversorgungsquellen 24, 9 verbunden. Das innerhalb des Führungsrohres 13 des Schneidbrenners 10 angeordnete und über den Injektor mit den Anschlußstutzen 22, 26 verbundene Brenngas-Heizsauerstoffgemischrohr 23 ist aus Übersichtsgründen in Figur 1 nicht dargestellt.

Innerhalb des Schneidbrenners 10 ist eine elektrische Zündeinrichtung angeordnet, die in ihrer Gesamtheit mit 28 bezeichnet ist. Die elektrische Zündeinrichtung 28 besteht aus einer separaten Zündgasleitung 29 und einer Zündelektrode 30, die über ein Zündkabel 31 mit einem nicht näher dargestellten Zündtrafo verbunden ist. Die Zündelektrode 30 ist unter einem spitzen Winkel 35 von vorzugsweise 9° gasdicht in dem Brennerkopf 12 eingeschraubt.

Nach einer weiteren bevorzugten Ausbildung wird die Zündelektrode 30 mittels einer Stopfbuchse 33 und einer in den Brennerkopf 12 einschraubbaren Druckschraube 34 gasdicht befestigt.

Auf der gegenüberliegenden Seite der Zündelektrode 30 mündet die Zündgasleitung 29 einströmseitig (Pfeil A) vor dem Zündraum 37 unter einem spitzen Winkel 39 von vorzugsweise 21° in die Schneidsauerstoffzuleitung 16. Der Abstand zwischen Zündraum 37 und Zündgasleitung 29 ist so ausgelegt, daß das aus der Zündgasleitung 29 strömende Brenngassauerstoffgemisch (Zündgasgemisch) direkt in den Funkenbereich zwischen Gegenelektrode 38 und Zündelektrode 30 gerichtet ist. Die Zündgasleitung 29 ist über ein Kapillarrohr mit ihrem anderen Ende gasdicht mit dem Ventilkörper 11 verbunden. Über eine in dem Ventilkörper 11 angeordnete, Verbindungsbohrung 29a ist die Zündgasleitung 29 zu dem Anschlußstutzen 32 und der Rückströmsicherung 41 mit Flammensperre geführt. Nach der Rückströmsicherung 41 mit Flammensperre verläuft die Zündgasleitung 29 über Anschlußstutzen 50 zurück in den Brenner 10 (Verbindungsbohrung 29 b). Die Zündgasleitung 29 ist dort mit dem Verteilerkanal 45 (s. Fig 2) verbunden. Der Verteilerkanal 45 versorgt die Heizschlitze der nicht näher dargestellten Düse mit dem Brenngas-Heizsauerstoffgemisch, das über die Brenngas-Heizsauerstoff-Gemischzuleitung 23 in den Verteilerkanal 45 eingeleitet wird. In dem Verteilerkanal 45 bildet sich bei eingeschraubter Düse ein von der Brenngas-Heizsauerstoffgemisch-Menge nahezu unabhängiger Staudruck, so daß das Brenngas-Heizsauerstoffgemisch selbsttätig als vorgemischtes Zündgas in den im Brennerkopf 12 angeordneten und in den Verteilerkanal 45 mündenden Kanal der Zündgasleitung 29 strömt.

Das Zündgas wird durch die als Kapillarrohr ausgebildete Zündgasleitung 29 in Pfeilrichtung 46 aus dem Schneidbrenner 10 herausgeführt. Es strömt über eine Flammensperre 42, ein Adressierventil 47 (Magnetventil) und ein Einstellventil 48 oder eine Blende zu der Rückströmsicherung 41 mit Flammensperre und über das zwischen Ventilkörper 11 und Brennerkopf 12 angeordnete Kapillarrohr in den Schneidbrenner 10 zurück. Es wird in die Schneidsauerstoffzuleitung 16 gegenüber der Zündelektrode 30 eingespeist und gezündet. Die Zündflamme tritt aus dem Schneidsauerstoffkanal der Düse aus und zündet das aus den Heizschlitzen austretende Brenngas-Heizsauerstoffgemisch. Der Zündvorgang wird zeitabhängig gesteuert und ist beispielsweise nach 4 Sekunden beendet. Danach wird das Adressierventil 47 geschlossen, so daß beim Zuschalten des Schneidsauerstoffs keine Verbindung zwischen der Schneidsauerstoffzuleitung 16 und der Brenngas-Heizsauerstoff-Gemischzuleitung besteht. Das Zündgasgemisch kann auch direkt der am Injektor oder der sich anschließenden Brenngas-Heizsauerstoff-Gemischzuleitung 23 entnommen werden. Bei Gleichdruckbrennern kann das Zündgasgemisch dem Mischstrom direkt oder der sich anschließenden Gemischleitung entnommen werden. Das Absperrventil 47 kann selbstverständlich auch innerhalb des Brenners angeordnet sein, z.B. am Ausgang des Brennerkopfes an der Stelle 46.

## Patentansprüche

1. Schneidbrenner, bestehend aus einem Ventilkörper (11), einem Brennerkopf (12), einer Düse, deren Heizkanäle über einen im Brennerkopf (12) angeordneten Verteilerkanal (45) mit einer Brenngas-Heizsauerstoff-Gemischzuleitung (23) verbunden sind und deren Schneidsauerstoffkanal mit einer Schneidsauerstoffzuleitung (16) verbunden ist, und einer Zündgasleitung (29) mit mindestens einem Ventil (47), welche mit dem Verteilerkanal (45) oder mit der Brenngas-Heizsauerstoff-Gemischzuleitung (23) verbunden ist und in die Schneidsauerstoffzuleitung (16) mündet, wobei die Schneidsauerstoffzuleitung (16) und die Brenngas-Heizsauerstoff-Gemischzuleitung (23) über den Ventilkörper (11) mit Gasversorgungen verbunden sind und wobei die Zündgasleitung (29) ein Brenngassauerstoffgemisch als Zündgas vom Verteilerkanal (45) oder von der Brenngas-Heizsauerstoff-Gemischzuleitung (23) in die Schneidsauerstoffzuleitung (16) einspeist, wo es von einer Zündeinrichtung (28) gezündet wird.

2. Schneidbrenner nach Anspruch 1,
dadurch gekennzeichnet,
daß in der Zündgasleitung (29) vor dem Ventil (47) eine Flammensperre (42) und nach dem Ventil (47) ein Einstellventil (48) oder eine Blende angeordnet ist.

3. Schneidbrenner nach einem der Ansprüche 1 oder 2,
dadurch gekennzeichnet,
daß die Zündgasleitung (29) von dem Verteilerkanal (45) bis aus dem Ventilkörper (11) heraus und in den Schneidbrenner (19) wieder zurück bis in den Brennerkopf (12) geführt ist, wo sie in die Schneidsauerstoffzuleitung (16) mündet.

## Claims

1. Cutting torch, comprising a valve body (11), a torch head (12), a nozzle, the heating ducts of which are connected to a fuel-gas/heating-oxygen mixture feed line (23) via a manifold (45) arranged in the torch head (12) and the cutting-oxygen duct of which is connected to a cutting-oxygen feed line (16), and an ignition-gas line (29), which has at least one valve (47) and is connected to the manifold (45) or to the fuel-gas/heating-oxygen mixture feed line (23) and opens out into the cutting-oxygen feed line (16), the cutting-oxygen feed line (16) and the fuel-gas/heatingoxygen mixture feed line (23) being connected to gas supplies via the valve body (11), and the ignition-gas line (29) feeding a fuel-gas/oxygen mixture, as ignition gas, from the manifold (45) or from the fuel-gas/heating-oxygen mixture feed line (23) into the cutting-oxygen feed line (16), where it is ignited by an ignition device (28).

2. Cutting torch according to Claim 1, characterized in that a flame arrestor (42) is arranged in the ignition-gas line (29) upstream of the valve (47), and a setting valve (48) or a diaphragm is arranged downstream of the valve (47).

3. Cutting torch according to one of Claims 1 or 2, characterized in that the ignition-gas line (29) is guided from the manifold (45) to out of the valve body (11) and into the cutting torch (19), back to the torch head (12) where it opens out into the cutting-oxygen feed line (16).

## Revendications

1. Torche de coupe, composée d'un corps de soupape (11), d'une tête de chalumeau (12), d'une tuyère dont les canaux de chauffage sont reliés par un canal de répartition (45) logé dans la tête (12) à une conduite (23) d'un mélange de gaz combustible et d'oxygène chaud, le canal d'oxygène de coupe de la tuyère étant relié à une conduite (16) d'amenée de l'oxygène de coupe, ainsi que d'une conduite de gaz d'allumage (29) comportant au moins une soupape (47) reliée au canal de répartition (45) ou à la conduite (23) du mélange gaz combustible/oxygène de coupe et débouchant dans la conduite (16) d'amenée de l'oxygène de coupe, cette conduite (16) ainsi que la conduite de mélange (23) étant reliées à travers le corps de soupape (11) aux alimentations en gaz, tandis que la conduite (29) de gaz d'allumage alimente en mélange de gaz combustible et d'oxygène servant de gaz d'allumage, à partir du canal de répartition (45) ou de la conduite de mélange (23), la conduite (16) d'oxygène de coupe où ce mélange est enflammé par un dispositif d'allumage (28).

2. Torche de coupe selon la revendication 1,
caractérisée en ce que
dans la conduite de gaz d'allumage (29) sont montés, un blocage de flamme (42) en amont de la soupape (47) et une soupape de réglage (48) ou un diaphragme en aval de cette soupape (47).

3. Torche de coupe selon l'une quelconque des revendications 1 ou 2,
caractérisée en ce que
la conduite de gaz d'allumage (29) va du canal de répartition (45) jusqu'au corps de soupape (11) et revient au chalumeau de coupe (19) jusqu'à l'intérieur de la tête de chalumeau (12) où elle débouche dans la canalisation (16) d'oxygène de coupe.
